# EUROPÄISCHE PATENTSCHRIFT

(11) **EP 3 400 988 B1**
(45) Veröffentlichungstag und Bekanntmachung des Hinweises auf die Patenterteilung: **29.09.2021**
(21) Anmeldenummer: 17176037.4
(22) Anmeldetag: 14.06.2017
(51) Int. Cl.: A63B 22/18, A63B 26/00, A63B 7/00

(54) **SENSOMOTORISCHES TRAININGS- UND THERAPIEGERÄT**
SENSOMOTORIC TRAINING AND THERAPY DEVICE
APPAREIL DE THÉRAPIE ET D'ENTRAÎNEMENT SENSORI-MOTEUR

(30) Priorität: 09.05.2017 EP 17170194
(43) Veröffentlichungstag der Anmeldung: 14.11.2018
(73) Patentinhaber: Stark, Werner, 63165 Mühlheim (DE)
(72) Erfinder: Stark, Werner, 63165 Mühlheim (DE)
(74) Vertreter: Staudt, Armin Walter

(56) Entgegenhaltungen:
- WO-A1-2014/089659
- DE-C- 176 915
- DE-C- 568 996
- US-A- 4 880 226
- US-A1- 2004 198 507
- US-A1- 2011 195 827
- US-A1- 2012 058 865
- US-A1- 2013 316 885

## Beschreibung

### Technischer Hintergrund

Die Erfindung betrifft ein sensomotorisches Trainings- und Therapiegerät, mit einem ortsfesten Gestell, an dem ein längs einer ersten Kippachse kippbarer Wipprahmen, mindestens eine von einem Benutzer per Fuß bewegbare schwingbare Standfläche sowie vom Benutzer per Hand greifbare Halte- oder Bewegungsmittel montiert sind.

Derartige Trainings- und Therapiegerätedienen zur Förderung der Sensomotorik, der Reflexsteuerung und damit der Balancefähigkeit und der menschlichen Bewegungskoordination. Sie werden insbesondere zur Vorbeugung von Verletzungen sowie zu Rehabilitationszwecken eingesetzt. Sie werden auch zur Verbesserung der sportlichen Leistungsfähigkeit, und dabei auch sportartspezifisch im Leistungssport genutzt, sofern es gelingt, das in der Zielsportart wie beispielsweise beim Golfen, Skifahren, Snowboarden, Tennis, Wellenreiten oder Windsurfen spezifisch vorherrschende Bewegungsgefühl zu vermitteln und zu trainieren.

### Stand der Technik

Es hat sich gezeigt, dass eine Vielzahl körperlicher Unzulänglichkeiten und Beschwerden durch Übungen auf einer beweglich gelagerten Plattform therapiert werden können.

Die US 2013/316885 A1 offenbart ein Trainings- und Therapiegerät mit einem ortsfesten Gestell. Daran sind mittels Scharnier zwei bewegliche Fußplatten für jeweils die Aufnahme eines Fußes des Benutzers montiert. Jede Fußplatte ist auf Spiralfedern gelagert. Bei einer Ausführungsform des Geräts befindet sich auf der unteren Fußplatte eine weitere, obere Fußplatte. Beide Fußplatten sind mit halbkreisförmigen Seitenwänden versehen, die jeweils über einen Gelenkbolzen drehbar miteinander verbunden sind. Die obere Fußplatte liegt mit einer Schmalseite auf der unteren Fußplatte auf, und im Bereich ihrer gegenüberliegenden Schmalseite ruht die obere Fußplatte über Spiralfedern auf der unteren Fußplatte. Das Gestell verfügt hierbei auch über Haltegriffe.

Die WO 2014/089659 A1 beschreibt ein Trainings- und Therapiegerät in Form eines metallischen Gestells in dem verschiedene Sportgeräte mittels elastischer Bänder schwingbar gehalten werden. Bei einer Ausführungsform ist das Sportgerät ein Fahrrad 24 mit Pedalen.

Die US 2011/0195827 A1 beschreibt ein Trainingsgerät mit einem ortsfesten Gestell, an dem zwei Fußplatten mittels frei beweglichen Ketten gehalten werden; die Ketten können direkt an der Fußplatte angreifen oder an Gummiseilen oder anderen elastischen Elementen ansetzen. Auf die Fußplatten können Zusatzelemente aufgelegt werden, beispielsweise eine Kippplatte, die auf einer Halbkugel aufliegt, und eine um ihre Mittelachse rotierbare Scheibe.

Die US 2004/0198507 A1 beschreibt ein Skateboard-Trainingsgerät mit einem ortsfesten Gestell, an dem mittels elastischer Seile ein Sprungbrett-Deck schwingbar gehalten wird. Auf dem Sprungbrett-Deck ist eine skateboardförmige Standplatte in einer horizontalen Ebene rotierbar gelagert.

Die DE 568 996 C beschreibt eine Skitrocken-Lern- und Trainingsvorrichtung mit zwei ortsfesten Rahmen, die jeweils eine Führungsschiene bilden, entlang denen ein Gleitbrett mit darauf montiertem Ski und Bindung gegen die Kraft von Zugfedern verschiebbar ist. Die Neigung der Rahmen ist um ihre Längsachse und quer dazu veränderbar, um Hangübungen und Berg- und Talfahrten zu simulieren. Es sind schwenkbare Handstützen vorhanden, die unter anderem an den Seitenteilen an Aufhängepunkten gehalten werden.

Die DE 176 915 C beschreibt ein Turngerät zur Pflege und Stärkung der Muskulatur des ganzen Körpers, das Fußplatten umfasst, die nicht nur in einer senkrechten Ebene eine geradlinig auf- und abgehende, sondern auch - entgegen der Wirkung von Federn - in einer senkrechten Ebene eine wippende Bewegung machen können und in einer waagrechten Ebene schwingbar sind oder eine kreisende Bewegung vollführen können.

Die US 4,880,226 A beschreibt einen Ski-Simulator mit einem ortsfesten Gestell, das einen Rahmen mit runder Öffnung trägt. In der Öffnung wird mittels Zugfedern, die am Öffnungsrand angreifen, eine Rundscheibe schwingbar gelagert. In der Rundscheibe sind zwei parallele Rechteck-Öffnungen ausgeschnitten, in denen Fußplatten zur Aufnahme von Skischuhen montiert sind. Die Fußplatten sind innerhalb der Rechteck-Öffnungen um ihre Mittelachse kippbar. Die Halterung der Fußplatten umfasst unter anderem einen Dämpfungszylinder, der an der Unterseite der Rundscheibe befestigt ist.

Aus der DE 297 13 930 U1 ist ein einfaches Trainingsgerät bekannt, bei dem eine Plattform mittels Ketten in einer Ebene schwingungsfähig an einem bügelförmigen Tragegestell aufgehängt ist. Bei diesem Trainingsgerät ist die Plattform auf eine Schwingung in einer horizontalen Ebene beschränkt.

Aus der DE 299 22 140 U1 ist ein Trainingsgerät mit einer in drei Raumrichtungen beweglichen Standplatte bekannt, an deren Unterseite mehrere Stützfedern verteilt, sind, die eine Federrichtung senkrecht zur Standplatte und eine dazu quer verlaufende Federrichtung haben.

Die DE 10 2012 110 968 A1 beschreibt ein Rahmengerüst mit Seil-Aufhängung für eine in horizontaler Richtung bewegbare Plattform. Die seitliche Auslenkung der Plattform geschieht durch die trainierende Person selbst und sie wird mittels einer Dämpfungseinheit begrenzt.

Aus der DE 10 2009 035 809 A1 ist eine in vertikaler Richtung schwingende, ebenfalls von der trainierenden Person anzutreibende Trainingsplattform bekannt. Bei einer Ausführungsform sind eine Wippbewegung in vertikaler Richtung mittels Blattfedern und eine horizontale Bewegung mittels Rollen möglich.

Die Trainingsgeräteerlauben nur wenige Trainingsvarianten, so dass das Interesse an der Nutzung schnell nachlässt. Es sind auch Trainingsgeräte bekannt, die mit stochastisch randomisierten Schwingungen arbeiten, die mittels Elektromotor erzeugt werden. Der Benutzer kann darauf stehen, sitzen, knien, in Bauchlage und in Rückenlage liegen sowie diverse Bewegungen mehr oder weniger komplexer Natur ausführen.

So beschreibt beispielsweise die EP 1 533 005 B1 eine Trainingsplattform, die um eine vertikale Rotationsachse drehbar ist. Auf Wunsch kann auf der Plattform eine weitere Plattform montiert sein, die eine Kippbewegung zulässt. Diese Geräte sind aber konstruktiv aufwändig und bergen ein größeres Verletzungsrisiko.

Ein Sport- und Physiogerätgemäß der eingangs genannten Gattung ist in jüngster Zeit ist unter der Bezeichnung "Sensopro-Trainer" ® (eingetragene Marke der Sport-Point GmbH) bekannt geworden. Grundlage dieses Geräts bilden zwei parallel zueinander verlaufende, flexible Gurtbänder, die jeweils für einen Fuß des Benutzers eine relativ frei schwingende, elastisch verformbare Standfläche bilden. Die Gurtbänder überspannen einen Wipprahmen, der an einem ortsfesten Grundgerüst kippbar und fixierbar gelagert ist. Von der Oberseite des Grundgerüsts ragen Gummibänder in den Griffbereich der Person, die beispielsweise mit den Händen hinter die Schultern oder zu den Hüften zu ziehen sind. Dadurch wird das lokale und intramuskuläre Zusammenspiel der Muskulatur trainiert und die Konzentration und Bewegungswahrnehmung wird gefördert.

Die US 2013/316885 A1 offenbart ein Trainings- und Therapiegerät mit einem ortsfesten Gestell. Daran sind mittels Scharnier zwei bewegliche Fußplatten für jeweils die Aufnahme eines Fußes des Benutzers montiert. Die Fußplatten können aus Holz, Metall, Kunststoff oder Verbundwerkstoffen bestehen. Jede Fußplatte ist auf Spiralfedern gelagert, deren Anzahl, Position und Stärke variiert werden kann. Bei einer anderen Ausführungsform des Geräts befindet sich auf der unteren Fußplatte eine weitere, obere Fußplatte. Beide Fußplatten sind mit halbkreisförmigen Seitenwänden versehen, die jeweils über einen Gelenkbolzen drehbar miteinander verbunden sind. Die obere Fußplatte liegt mit einer Schmalseite auf der unteren Fußplatte auf, und im Bereich ihrer gegenüberliegenden Schmalseite ruht die obere Fußplatte über Spiralfedern auf der unteren Fußplatte. Das Gestell verfügt hierbei auch über Haltegriffe.

Die Fußplatte ist keine Wippe im fachüblichen Verständnis und sie bildet keinen Wipprahmen. Die obere Plattform kann nicht in horizontaler Richtung reversierend schwingen. Sie ist um eine feste Drehachse kippbar auf der unteren Plattform gelagert, aber nicht schwingbar.

Die DE 176915 A offenbart ein Turngerät mit einer Grundplatte, auf der Fußplatten montiert sind, die nicht nur in einer senkrechten Ebene eine geradlinig auf- und abgehende, sondern auch - entgegen der Wirkung von Federn - in einer senkrechten Ebene eine wippende Bewegung machen können und in einer waagrechten Ebene schwingbar sind oder eine kreisende Bewegung vollführen können.

Die WO 2014/089659 A1 beschreibt ein Trainings- und Therapiegerät in Form eines metallischen Gestells in dem verschiedene Sportgeräte mittels elastischer Bänder schwingbar gehalten werden. Bei einer Ausführungsform ist das Sportgerät ein Fahrrad mit Pedalen.

Aus dieser Druckschrift ist kein um eine Kippachse kippbarer Wipprahmen, und es ist keine an dem Wipprahmen schwingbar gelagerte Standplatte bekannt.

Die US 4,880,226 A beschreibt einen Ski-Simulator mit einem ortsfesten Gestell, das einen Rahmen mit runder Öffnung trägt. In der Öffnung wird mittels Zugfedern, die am Öffnungsrand angreifen, eine Rundscheibe schwingbar gelagert. In der Rundscheibe sind zwei parallele Rechteck-Öffnungen ausgeschnitten, in denen Fußplatten zur Aufnahme von Skischuhen montiert sind. Die Fußplatten sind innerhalb der Rechteck-Öffnungen um ihre Mittelachse kippbar. Die Halterung der Fußplatten umfasst unter anderem einen Dämpfungszylinder, der an der Unterseite der Rundscheibe befestigt ist.

Diese Druckschrift offenbart keinen um eine Kippachse kippbaren Wipprahmen und auch keine am Wipprahmen schwingbar gelagerte Standplatte. Und es sind auch keine von Hand greifbaren Haltemittel vorgesehen.

Die US 2011/0195827 A1 beschreibt ein Trainingsgerät mit einem ortsfesten Gestell, an dem zwei Fußplatten mittels Ketten gehalten werden; die Ketten können direkt an der Fußplatte angreifen oder an Gummiseilen oder anderen elastischen Elementen ansetzen. Bei einer Ausführungsform sind Zusatzelemente vorgesehen, die auf die Fußplatten auflegt werden können, nämlich eine Kippplatte und eine rotierbare Scheibe.

Auch diese Druckschrift offenbart keinen um eine Kippachse kippbaren Wipprahmen und auch keine an dem Wipprahmen schwingbar gelagerte Standplatte.

Die US 2004/0198507 A1 beschreibt ein Skateboard-Trainingsgerät mit einem ortsfesten Gestell, an dem mittels elastischer Seile ein Sprungbrett-Deck (spring board deck) schwingbar gehalten wird. Auf dem Sprungbrett-Deck ist eine skateboardförmige Standplatte in einer horizontalen Ebene rotierbar gelagert. Es ist auch ein Haltegriff vorhanden.

Auch diese Druckschrift offenbart keinen um eine Kippachse kippbaren Wipprahmen und auch keine am Wipprahmen schwingbar gelagerte Standplatte.

Die DE 568 996 C beschreibt eine Skitrocken-Lern- und Trainingsvorrichtung mit zwei ortsfesten Rahmen, die jeweils eine Führungsschiene bilden, entlang denen ein Gleitbrett mit darauf montiertem Ski und Bindung gegen die Kraft von Zugfedern verschiebbar ist. Die Neigung der Rahmen ist veränderbar, um Berg- und Talfahrten zu simulieren. Es sind schwenkbare Handstützen vorhanden, die unter anderem an den Seitenteilen an Aufhängepunkten gehalten werden.

Auch diese Druckschrift offenbart keinen um eine Kippachse kippbaren Wipprahmen. Der verstellbare Rahmen ist im Betrieb fixiert und kann nicht wippen. Die Skier sind verschiebbar gelagert, aber nicht schwingbar.

Aus der US 2012/0058865 A1 ist ein Ski-Trainingsgerät bekannt, bei dem zwei Standplatten an einem Gestell gehalten werden, das um eine Drehachse kippbar ist. Die Kippbarkeit wird mittels Zugfedern begrenzt, die am Gestell und an einer ortsfesten Bodenplatte angreifen. Die Standplatten sind ebenfalls um jeweils eine Drehachse schwenkbar, aber sie sind nicht schwingbar gelagert. Die schwingbare Lagerung der Standplatte ergibt sich auch nicht aufgrund der Federelemente - denn diese greifen an der Bodenplatte und an dem kippbar gelagerten Gestell an, aber nicht an den Standplatten.

### Technische Aufgabenstellung

Allerdings sind die Standflächen lediglich etwa handbreit, was manche Benutzer verunsichert, zumal sie in einer merklichen Höhe über dem Boden verlaufen, der seitlich von und zwischen den Gurtbändern auch sichtbar ist. Es besteht außerdem die Gefahr, dass ein Fuß von dem elastisch verformbaren Gurtband abrutscht, insbesondere wenn es stark gebogen ist, wie etwa bei hoher Krafteinwirkung durch einen schwergewichtigen Benutzer. Die Gurtbänder verschleißen im Einsatz, so dass zur Gewährleistung einer gleichbleibenden Elastizität ein regelmäßiger Austausch erforderlich ist.

Der Erfindung liegt daher die Aufgabe zugrunde, ein sensomotorisches Trainings-und Therapiegerät mit einer schwingbaren Standfläche zur Verfügung zu stellen, die durch komplexe Beweglichkeit mit mehreren Freiheitsgraden hohe sensomotorische Anforderungen an die menschliche Bewegungskoordination stellt, dabei jedoch die oben erwähnten Nachteile vermeidet. Das Gerät also insbesondere verschleißarm ist, auch von älteren und übervorsichtigen Benutzern ohne größere Ängste und Vorbehalte angenommen wird, und das auch bei schwergewichtigen Personen bis etwa 180 kg Körpergewicht ohne Bedenken einsetzbar ist.

### Allgemeine Beschreibung der Erfindung

Diese Aufgabe wird ausgehend von einem sensomotorischen Trainings- und Therapiegerät der eingangs genannten Gattung erfindungsgemäß dadurch gelöst, dass die Standfläche als biegesteife und am Wipprahmen hängend gehaltene und schwingbar gelagerte Standplatte ausgeführt ist, und dass ein Begrenzungsmechanismus zur Begrenzung der Auslenkung der Kippbewegung des Wipprahmens längs der ersten Kippachse vorgesehen ist, der flexible Verbindungselemente umfasst, die parallel zur ersten Kippachse verlaufende Längsseiten des Wipprahmens mit dem ortsfesten Gestell verbinden.

Beim erfindungsgemäßen Trainings- und Therapiegerät wird die Standfläche von einer biegesteifen Standplatte gebildet, auf der der Benutzer mit beiden Füßen steht. Bereits daraus ergibt sich eine vergleichsweise größere Standsicherheit, was beispielsweise älteren und unsicheren Benutzern entgegenkommt. Dazu trägt bei, dass die Standplatte in der Regel undurchsichtig ist und der Boden oder darunter verlaufende Geräte-Bauteile nicht sichtbar sind.

Die Standplatte wird am Wipprahmen hängend gehalten. Bei hängender Halterung hat der Wipprahmen einen geschlossen umlaufenden oder unterbrochenen Rand, der einen Ausschnitt mit Innenabmessungen definiert, die etwas größer als die Außenabmessungen der Standplatte sind. Die Ausschnitt-Geometrie ist gegebenenfalls an die Geometrie der Standplatte angepasst, die beispielsweise polygonal, rund oder oval sein kann. Die folgenden Erläuterungen beziehen sich auf eine Rechteck-Geometrie, was auch die bevorzugte Ausführungsform ist, ohne dass dadurch andere Geometrien ausgeschlossen sein sollen.

Für die schwingfähige Lagerung der Standplatte kommen elastisch verformbare Verbindungselemente zwischen Wipprahmen und Standplatte in Betracht, wie beispielsweise Verbindungselemente aus Gummi oder aus Federelementen. Bevorzugt werden ein oder mehrere Federelemente eingesetzt. Besonders bevorzugt werden für die schwingungsfähige Lagerung der Standplatte Zugfedern eingesetzt, die am Rand oder seitlich an der Standplatte und am Wipprahmen angreifen.

Zur Standsicherheit trägt auch bei, dass ein Begrenzungsmechanismus zur Begrenzung der Auslenkung der Kippbewegung des Wipprahmens längs der ersten Kippachse vorgesehen ist. Der Begrenzungsmechanismus umfasst flexible Verbindungselemente, wie Seile oder Gelenke, die parallel zur ersten Kippachse verlaufende Längsseiten des Wipprahmens mit dem ortsfesten Gestell verbinden.

Bei einer bevorzugten Ausführungsform ist die Standplatte daher an sich gegenüberliegenden Längsseiten des Wipprahmens mittels Federelementen schwingbar gelagert. Die sich gegenüberliegenden Längsseiten des Wipprahmens verlaufen dabei bevorzugt quer, im Idealfall senkrecht zur Kippachse.

Infolge der elastischen beziehungsweise federnden Lagerung kann die Standplatte in horizontaler und vertikaler Richtung reversierend schwingen, sie ist ohne feste Drehachse um die Horizontale verkippbar und in gewissem Umfang auch um eine nicht festgelegte vertikale Drehachse verdrehbar, was hier um im Folgenden insgesamt als "schwingbar" bezeichnet wird. Das Bewegungsprofil des Geräts ergibt sich insoweit durch Überlagerung der Schwingungen der Standplatte und den Kippbewegungen des Wipprahmens.

Vorzugsweise sind die Federelemente in unterschiedlicher Anzahl, an verschiedenen Positionen und mit mehreren Federkonstanten einsetzbar, so dass die vom Gerät ausführbaren Bewegungsprofile an die Fähigkeiten, den Trainingsgrad, den Gesundheitszustand und an das Gewicht des Benutzers anpassbar sind.

Das Gerät zeichnet sich durch hohe mechanische Stabilität und geringen Verschleiß aus, und es ist insbesondere auch für schwergewichtige Benutzer mit einem Körpergewicht von beispielsweise 180 kg geeignet.

In dem Zusammenhang hat sich auch eine Ausführungsform des erfindungsgemäßen Trainings- und Therapiegeräts besonders bewährt, bei der ein Verstellmechanismus vorgesehen ist, mittels dem die Vorspannung der Federelemente einstellbar ist. Durch Veränderung der Feder-Vorspannung kann die Federstärke der eingesetzten Federelemente verändert und an die aktuellen Gegebenheiten oder Wünsche angepasst werden. Bei Zugfedern sind die Vorspannung und damit die optimale Zuglast beispielsweise durch Veränderung der Spannlänge einstellbar. Die Spannlänge wird vorzugsweise durch Verschiebung des wipprahmenseitigen Zugfeder-Angriffspunktes mittels gerastertem Kurbellager eingestellt.

Die per Hand greifbaren Halte- oder Bewegungsmittel des Trainings- und Therapiegeräts umfassen vorzugsweise zwei Handläufe, die sich oberhalb der Standplatte und seitlich dazu erstrecken.

Außerdem hat es sich im Hinblick auf ein gleichzeitiges Trainieren von Armen und Oberkörper als besonders günstig erwiesen, wenn die Halte- oder Bewegungsmittel flexible Trainingsbänder umfassen. Die Trainingsbänder - auch als Fitnessbänder bekannt - sind im Griffbereich des Benutzer angeordnet, wie beispielsweise an Seiten-, Ober- und Unterkanten des Trainings- und Therapiegeräts, so dass sie der Benutzer mit den Händen zu sich ziehen und Übungen damit ausführen kann.

Die flexiblen Trainingsbänder sind beispielsweise in Halterungen fixiert, die für diesen Zweck am Gestell des Trainings- und Therapiegerät vorgesehen sind. Eine besonders bevorzugte Ausführungsform des Gerätes zeichnet sich aber dadurch aus, dass mindestens ein Teil der flexiblen Trainingsbänder an einem Schlitten fixiert ist, der entlang einer Schiene verfahrbar ist.

Der Schlitten verfügt über ein Haltemittel zum Fixieren der Bänder, beispielsweise durch Einhaken oder Einclipsen oder Festbinden. Es ist entlang der Schiene verfahrbar, bei der es sich beispielsweise um ein Feder- oder Nutprofil handelt, in der das der Schlitten mit dem passendem Gegenstück eingreift, oder um eine Rasterschiene mit fortlaufender Aneinanderreihung von Rastmitteln zur Fixierung des Schlittens. Sowohl die kontinuierliche Feder-Nutverbindung als auch die rasterweise Verfahrbarkeit des Schlittens ermöglichen einerseits eine weitgehend freie Positionierung der Bänder entlang der Schienen-Längsachse, als auch eine besserer Erreichbarkeit der Bänder beim Training.

Zur Erhöhung der Anforderungen an die Bewegungskoordination ist bei einer bevorzugten Ausführungsform des Trainings- und Therapiegeräts vorgesehen, dass auf der Standplatte ein längs einer zweiten Kippachse kippbares Board montierbar ist. Vorzugsweise verlaufen dabei die Kippachsen von Kipprahmen und Board koaxial zueinander.

Zur Aufnahme des Boards hat es sich als günstig erweisen, wenn die Oberseite der Standplatte mit mindestens zwei nach oben offenen Mulden versehen ist, deren Mittelpunkt-Verbindungslinie parallel zur zweiten Kippachse verläuft, und in die an der Unterseite des Boards vorgesehene Gegenstücke unter Bildung einer Kippmechanismus hineinragen. Die Mulden bilden je nach Geometrie des Gegenstücks runde oder zylindrische Vertiefungen und sie sind vorzugsweise in die Standplatte eingelassen.

Das kippbare Board hat vorzugsweise eine rutschhemmende Oberfläche. Es gibt dem Trainings- und Therapiegerät einen zusätzlichen Freiheitsgrad im Bewegungsprofil. Dieses ist somit je nach Anforderung zwischen einem einfach zu beherrschenden stabilen Bewegungsprofilmit sehr wenigen Freiheitsgraden, die sich beispielsweise bei entferntem Board und arretiertem Wipprahmen lediglich durch den Grad der Schwingungsfähigkeit der Standplatte ergeben, bis zu einem labilen und anspruchsvollen Bewegungsprofil mit sehr wenigen Freiheitsgraden bei beweglichem Kipprahmen und montiertem Kipp-Board variierbar. Zwecks Arretierung des Wipprahmens in horizontaler Orientierung am ortsfesten Gestell ist ein Arretiermechanismus vorgesehen, beispielsweise mittels Bolzen an jeder Ecke des Wipprahmens.

Der Standbereich der Standplatte wird ebenfalls vorteilhafterweise von einem rutschhemmenden Belag gebildet. Im Hinblick auf weiter erhöhte Standsicherheit und verringerte Abrutschgefahr hat es sich als vorteilhaft erwiesen, wenn die Standplatte an zwei sich gegenüberliegenden Seiten einen erhöhten Rand aufweist.

### Ausführungsbeispiel

Nachfolgend wird die Erfindung anhand eines Ausführungsbeispiels und einer Patentzeichnung näher erläutert. In der Zeichnung zeigt im Einzelnen in schematischer Darstellung:
- **Figur 1**: eine Ausführungsform des unteren Teil einer Bewegungseinheit des erfindungsgemäßen Trainings- und Therapiegeräts in einer Explosionsdarstellung,
- **Figur 2**: das erfindungsgemäße Trainings- und Therapiegeräts mit dem unteren Teil der Bewegungseinheit von Figur 1 und einer ersten Ausführungsform des oberen Teils der Bewegungseinheit in einer Zusammenbauzeichnung, .
- **Figur 3**: das erfindungsgemäße Trainings- und Therapiegeräts mit dem unteren Teil der Bewegungseinheit von Figur 1 und einer zweiten Ausführungsform des oberen Teils der Bewegungseinheit in einer Zusammenbauzeichnung, und
- **Figur 4**: eine Modifikation der in Figur 3 gezeigten Ausführungsform des erfindungsgemäße Trainings- und Therapiegeräts.

Die in den Figuren gezeigten Ausführungsformen des erfindungsgemäßen Trainings- und Therapiegeräts umfassen jeweils ein ortsfestes Gestell zur Aufnahme einer Bewegungseinheit, die sich aus einem unteren Teil und einem oberen Teil zusammensetzt.

**Figur** 1 zeigt schematisch das untere Teil der Bewegungseinheit. Zum ortsfesten Gestell gehört eine Basis 1 aus einem rechteckigen Metallrahmen mit den Abmessungen 1000 x 2000 x 300 mm. An den kurzen Rahmenseiten 2 (Querseiten) sind sich gegenüberliegend horizontal in die Rahmenmitte weisende Bolzen 3 angeschweißt, die eine horizontal verlaufende Drehachse 4 definieren. Beiderseits der Bolzen 3 sind Durchgangsbohrungen angedeutet, die zur Aufnahme von Arretierungsstiften 5 dienen. An den Basis-Längsseiten 6 sind Ösen 7 angeschweißt, die zur Befestigung des basisseitigen Endes von Spannseilen 8 dienen, deren Funktion Im Folgenden näher erläutert wird.

Auf die Basis 1 wird ein metallischer Wipprahmen 10 aufgesetzt, der einen umlaufenden Rand 11 aufweist, in dessen Unterseite halbschalenförmige Hülsen als Gegenstück zu den Bolzen 3 der Basis 1 eingelassen sind. Die Außenabmessungen des Wipprahmens 10 sind kleiner als die Innenabmessungen der Basis 1, so dass eine freie Drehung um die Drehachse 4 (und damit um die Längsachse 14 des Wipprahmens 10) möglich ist. Auf den Längsseiten 16 des Randes 11 sind weitere Ösen 17 angeschweißt, die zur Befestigung des wipprahmenseitigen Endes der Spannseile 8 dienen. Die Länge der Spannseile 8 legt den maximalen Drehwinkel des Wipprahmens 10 auf der Basis 1 fest. An den Rändern der beiden Querseiten 12 ist jeweils eine Lochleiste 13 aufgesetzt, deren Höhe 300 mm beträgt und deren Abstand vom Rand der jeweiligen Querseite mittels eines gerasteten Kurbellagers (in der Zeichnung nicht dargestellt) verstellbar ist. Durch diesen Verstellmechanismus wird die Vorspannung der an der Lochleiste 13 befestigten Zugfedern verändert und damit entweder eine höhere Dynamik (geringe Vorspannung) oder eine höhere Steifigkeit (höhere Vorspannung) des Trainings- und Therapiegeräts erzeugt.

In den Ausschnitt 14 des Wipprahmens 10 wird eine Trainingsplattform 20 eingesetzt. Diese besteht aus einem Aluminiumbrett mit einer Dicke von 3 mm und einer Länge von 140 cm. Zur Versteifung ist das Aluminiumbrett untenseitig mit Streben versehen. Es ist biegesteif in dem Sinne, dass es bei Lagerung an den Enden und mittiger Gewichtslast von 180 kg eine Durchbiegung von weniger als 10 mm erfährt. An den beiden kurzen Querseiten der Trainingsplattform 20 sind Ösen 27 angebracht, in denen Zugfedern 23 eingehängt sind, die im Einbauzustand mit den beiderseitigen, verschiebbaren Lochleisten 13 verbunden sind. Die Oberseite 25 der Trainingsplattform 2 hat eine rutschhemmende Oberfläche oder sie ist mit einem rutschhemmenden Belag versehen. Auf der Oberseite sind die beiden Längsseiten mit einer erhabenen Leiste 29 abgesichert. Entlang der Längsachse 24 sind zwei in der Draufsicht kreisförmige Mulden 28 aufgesetzt. Die Mulden 28 korrespondieren mit halbkugelförmigen Ausbuchtungen 38 an der Unterseite einer Kippplatte 30, das optional auf die Trainingsplattform 20 aufgelegt werden kann. Mulden 28 und Ausbuchtungen 38 bilden zusammen ein Drehgelenk, das eine Verkippung der Kippplatte 30 um deren Längsachse 34 ermöglicht. Dabei gibt der Abstand zwischen Trainingsplattform 20 und Kippplatte 30 von etwa 50 mm den maximalen Verkippungsgrad mit einem Kippwinkel im Bereich von 15 bis 20 Grad vor.

Mittels der Arretierungsstifte 5 kann der Wipprahmen 10 vollständig in horizontaler Orientierung fixiert werden. Zu diesem Zwecke können die Arretierungsstifte 5 von Hand, beispielsweise mittels eines mechanischen Hebelsystems in die oben genannten Durchgangsbohrungen eingesteckt werden. Vorzugsweise ermöglicht das Hebelsystem das gleichzeitige Einführen aller Arretierungsstifte 5 in ihre jeweilige Durchgangsbohrung und damit die Arretierung des Wipprahmens 10 mittels eines einzigen Handgriffs. Ebenso kann mittels des Hebelsystems die Arretierung des Wipprahmens 10 mittels eines Handgriffs wieder gelöst werden

**Figur** 2 zeigt schematisch die gesamte Bewegungseinheit einschließlich einer Ausführungsform von deren oberem Teil. Das ortsfeste Gestell ist hierbei um einen stabilen Rahmen 40 ergänzt, der mit der Basis 1 fest verbunden ist, und der den unteren Teil der Bewegungseinheit einschließlich Wipprahmen 10, Trainingsplattform 20 und Kippplatte 30 überwölbt.

Der Rahmen 40 besteht aus vier nach außen gebogenen Streben 41, die sich von den vier Ecken der Basis 1 zu einem Rechteckprofil 48 über dem Kopfbereich des Benutzers vereinen. Zwischen jeweils zwei der gebogenen Streben 41 sind zwei seitliche Handläufe 42 sowie ein Monitor 43 zum Ansehen von Übungs- und Trainingsvideos befestigt.

In Aufnahmen 47 am unteren Teil der Bewegungseinheit und am Rechteckprofil 48 sind flexible Trainingsbänder 44 befestigt, die sich entlang der Rahmenkanten erstrecken, und die vom Benutzer gegriffen und in den Trainingsbereich gezogen werden können.

Bei einer alternativen Halterung der Trainingsbänder 44 ist mindestens ein Teil davon auf Schlitten fixiert, die entlang von Schienen verfahrbar sind. Diese Art und Weise der Trainingsband-Halterung wird weiter unten anhand Figur 4 noch näher erläutert.

Die Trainingsbänder 44 gehören zum oberen Teil der Bewegungseinheit und dienen dem Benutzer zur Stabilisierung seines Standes auf dem unteren Teil der Bewegungseinheit und sie ermöglichen gleichzeitig ein Training von Oberkörper und Armen. Zusammen mit der unteren Bewegungseinheit ermöglichen sie eine dreidimensionale Art des muskulären Zusammenspiels von Rumpf, Bein und Becken und tragen so zu einem optimalen Training des gesamten Bewegungsapparates bei.

Am zutrittsseitigen Ende der Basis 1 ist eine Stufe 45 montiert. Die anhand Figur 1 erläuterten mechanischen Verbindungs- und Gelenkelemente des unteren Teils der Bewegungseinheit sind mit einer Abdeckung 46 abgedeckt. Zur zusätzlichen Stabilisierung des Trainings- und Therapiegeräts gegen seitliches Verkippen sind Abstützungen 49 am Boden ausgelegt.

Bei den in den Figuren 3 und 4 gezeigten Ausführungsformen des Trainings- und Therapiegeräts sind zur Bezeichnung identischer oder äquivalenter Bauteile und Bestandteile die gleichen Bezugsziffern benutzt wie in den Figuren 1 und 2.

Bei der in **Figur 3** schematisch gezeigten Ausführungsform entspricht das untere Teil der Bewegungseinheit im Wesentlichen dem von Figur 1; die einzige Änderung betrifft die Eingangsstufe 55, die bei dieser Ausführungsform integraler Bestandteil der Basis 1 ist.

Auf der ortsfesten und gegen Verkippung gesicherten Basis 1 (Abstützungen 49) ist ein einfaches und filigranes Gerüst 50 aufgesetzt, das im Wesentlichen aus zwei parallel zueinander verlaufenden, verwindungssteifen Halbbögen 51 aus einem Edelstahlprofil gebildet wird. Diese setzen mit ihrem unteren Ende an einer Ecke der Basis 1 auf der Eingangsstufe 55 an und überspannen die Trainingsfläche, einschließlich Wipprahmen 10, Trainingsplattform 20, Kippplatte 30 und Abdeckungen 46, wobei die oberen freien Enden oberhalb des Kopfbereichs des Benutzers über eine Querstrebe 52 miteinander verbunden sind.

Zwei abnehmbare Handläufe 42 aus Holz verlaufen in Hüfthöhe und dienen dem Benutzer zur Stabilisierung seines Standes sofern gewünscht. Die Handläufe 42 bestehen aus Holz und erstrecken sich jeweils von einem der Edelstahl-Halbbögen seitlich zur Basis-Längsachse in zunächst gerader Erstreckung bevor sie nach unten in Richtung auf die Basis 1 abbiegen. Ein Monitor zum Ansehen von Übungs- und Trainingsvideos ist auch bei dieser Ausführungsform vorhanden aber in der Figur nicht dargestellt. Gegebenenfalls wird er zwischen an der Querstrebe 52 befestigt.

In Aufnahmen 47 am unteren Teil der Bewegungseinheit und am Gerüst 50 sind flexible Trainingsbänder 44 befestigt. Deren Verteilung ist vorzugsweise so wie in Figur 2 angedeutet, wobei hier aber zu Gunsten einer besseren Übersichtlichkeit nur die Aufnahmen 47 und die Trainingsbänder 44 eingezeichnet sind, die sich entlang der Basis-Längsseiten und von den Eckverbindungen von Halbbögen 51 und Querstrebe 52 zur Basis 1 erstrecken. Die Trainingsbänder 44 gehören zum oberen Teil der Bewegungseinheit; sie können vom Benutzer gegriffen und in den Trainingsbereich gezogen werde und dienen zur Stabilisierung seines Standes auf dem unteren Teil der Bewegungseinheit und sie ermöglichen gleichzeitig ein Training von Oberkörper und Armen.

Die in **Figur 4** schematisch gezeigte Ausführungsform des erfindungsgemäßen Trainings- und Therapiegeräts unterscheidet sich von der in Figur 3 gezeigten Ausführungsform lediglich durch die Art und Weise der Halterung der flexiblen Trainingsbänder 44.

Die Trainingsband-Enden sind hierbei jeweils an einem Schlitten 62 eingehakt. Zu diesem Zweck kann der Schlitten 62 zusätzlich mit einer oben bereits erläuterten Aufnahme 47oder mit mehreren derartigen Aufnahmen 47ausgestattet sein. Wesentlich ist, dass der Schlitten 62 entlang einer Rasterschiene 61 verfahrbar ist. Derartige Rastschienen 61 verlaufen sowohl seitlich der Basis 1 als auch an der Unterseite der Halbbögen 51. Entlang dieser Rastschienen 61 sind in einem kurzen Abstand Ausnehmungen vorgesehen, in die Rastmittel-Gegenstücke des Schlittens 62 eingreifen und dabei eine formschlüssige, stabile Rastverbindung bilden.

Ein Monitor zum Ansehen von Übungs- und Trainingsvideos ist auch bei dieser Ausführungsform optional vorhanden, und er wird beispielsweise an der Querstrebe 52 befestigt.

## Patentansprüche

1. Sensomotorisches Trainings- und Therapiegerät, mit einem ortsfesten Gestell (1; 40), an dem ein längs einer ersten Kippachse (4) kippbarer Wipprahmen (10), mindestens eine von einem Benutzer per Fuß bewegbare schwingbare Standfläche (20) sowie vom Benutzer per Hand greifbare Halte- oder Bewegungsmittel (42; 44) montiert sind,
wobei ein Begrenzungsmechanismus (17; 8) zur Begrenzung der Auslenkung der Kippbewegung des Wipprahmens (10) längs der ersten Kippachse (4) vorgesehen ist, der flexible Verbindungselemente (8) umfasst, die parallel zur ersten Kippachse (4) verlaufende Längsseiten (16) des Wipprahmens (10) mit dem ortsfesten Gestell (1; 40) verbinden,
**dadurch gekennzeichnet,**
**dass** die Standfläche als biegesteife und am Wipprahmen (10) hängend gehaltene und schwingbar gelagerte Standplatte (20) ausgeführt ist.

2. Trainings- und Therapiegerät nach Anspruch 1, **dadurch gekennzeichnet, dass** die Standplatte (20) mittels Federelementen (23) an sich gegenüberliegenden Seiten (12) des Wipprahmens (10) schwingbar gelagert ist.

3. Trainings- und Therapiegerät nach Anspruch 2, **dadurch gekennzeichnet, dass** mindestens ein Teil der Federelemente (23) als Zugfedern ausgelegt ist.

4. Trainings- und Therapiegerät nach Anspruch 2 oder 3, **dadurch gekennzeichnet, dass** Federelemente (23) in unterschiedlicher Anzahl, an verschiedenen Positionen und mit mehreren Federstärken einsetzbar sind.

5. Trainings- und Therapiegerät nach einem der Ansprüche 2 bis 4, **dadurch gekennzeichnet, dass** ein Verstellmechanismus (13) vorgesehen ist, mittels dem die Vorspannung der Federelemente (23) einstellbar ist

6. Trainings- und Therapiegerät nach einem der vorhergehenden Ansprüche, **dadurch gekennzeichnet, dass** auf der Standplatte (20) ein längs einer zweiten Kippachse (34) kippbares Board (30) montierbar ist.

7. Trainings- und Therapiegerät nach Anspruch 6, **dadurch gekennzeichnet, dass** die erste Kippachse (4) und die zweite Kippachse (34) koaxial zueinander verlaufen.

8. Trainings- und Therapiegerät nach Anspruch 6 oder 7, **dadurch gekennzeichnet, dass** die Oberseite (25) der Standplatte (20) mit mindestens zwei nach oben offenen Mulden (28) versehen ist, deren Mittelpunkt-Verbindungslinie parallel zur zweiten Kippachse (34) verläuft, und in die an der Unterseite des Boards (30) vorgesehene Gegenstücke (38) unter Bildung einer Kippmechanismus hineinragen.

9. Trainings- und Therapiegerät nach einem der vorhergehenden Ansprüche, **dadurch gekennzeichnet, dass** die Standplatte (20) an zwei sich gegenüberliegenden Seiten einen erhöhten Rand (29) aufweist.

10. Trainings- und Therapiegerät nach einem der vorhergehenden Ansprüche, **dadurch gekennzeichnet, dass** ein Arretiermechanismus (5) vorgesehen ist, mittels dem der Wipprahmen (10) an dem ortsfesten Gestell (1; 40) arretierbar ist.

11. Trainings- und Therapiegerät nach einem der vorhergehenden Ansprüche, **dadurch gekennzeichnet, dass** die Halte- oder Bewegungsmittel Handläufe (42) umfassen, die sich oberhalb der Standplatte (20) und seitlich dazu erstrecken.

12. Trainings- und Therapiegerät nach einem der vorhergehenden Ansprüche, **dadurch gekennzeichnet, dass** die Halte- oder Bewegungsmittel flexible Trainingsbänder (44) umfassen.

13. Trainings- und Therapiegerät nach einem der vorhergehenden Ansprüche, **dadurch gekennzeichnet, dass** mindestens ein Teil der flexiblen Trainingsbänder (44) an einem Schlitten (62) fixiert ist, der entlang einer Schiene (61) verfahrbar ist.

## Claims

1. Sensomotoric training and therapy apparatus, having a stationary frame (1; 40) on which are mounted a rocking frame (10) which can be tilted along a first tilting axis (4), at least one swingable standing surface (20) which can be moved by a user by foot, and support or moving means (42; 44) which can be grasped by the user by hand, wherein a limiting mechanism (17; 8) is provided for limiting the deflection of the tilting movement of the rocking frame (10) along the first tilting axis (4), which comprises flexible connecting elements (8) which connect longitudinal sides (16) of the rocking frame (10) running parallel to the first tilting axis (4) to the stationary frame (1; 40), **characterized in that** the standing surface is designed as a flexurally rigid standing plate (20) which is held suspended from the rocking frame (10) and is mounted such that it can pivot.

2. Training and therapy apparatus according to claim 1, **characterised in that** the standing plate (20) is pivotably mounted on opposite sides (12) of the rocking frame (10) by means of spring elements (23).

3. Training and therapy apparatus according to claim 2, **characterised in that** at least some of the spring elements (23) are designed as tension springs.

4. Training and therapy apparatus according to claim 2 or 3, **characterised in that** spring elements (23) can be used in different numbers, at different positions and with several spring strengths.

5. Training and therapy apparatus according to one of claims 2 to 4, **characterised in that** an adjustment mechanism (13) is provided by means of which the pretension of the spring elements (23) can be adjusted.

6. Training and therapy apparatus according to one of the preceding claims, **characterised in that** a board (30) which can be tilted along a second tilting axis (34) can be mounted on the standing plate (20).

7. Training and therapy apparatus according to claim 6, **characterised in that** the first tilting axis (4) and the second tilting axis (34) run coaxially to each other.

8. Training and therapy apparatus according to claim 6 or 7, **characterised in that** the upper side (25) of the standing plate (20) is provided with at least two upwardly open troughs (28), the centre connecting line of which runs parallel to the second tilting axis (34), and into which counterparts (38) provided on the underside of the board (30) project so as to form a tilting mechanism.

9. Training and therapy apparatus according to one of the preceding claims, **characterised in that** the standing plate (20) has a raised edge (29) on two opposite sides.

10. Training and therapy apparatus according to one of the preceding claims, **characterised in that** a locking mechanism (5) is provided by means of which the rocking frame (10) can be locked to the stationary frame (1; 40).

11. Training and therapy apparatus according to any one of the preceding claims, **characterised in that** the support or moving means comprise handrails (42) extending above the standing plate (20) and laterally thereto.

12. Training and therapy apparatus according to any one of the preceding claims, **characterised in that** the support or moving means comprise flexible exercise bands (44).

13. Training and therapy apparatus according to one of the preceding claims, **characterised in that** at least a part of the flexible exercise bands (44) is fixed to a carriage (62) which is movable along a rail (61).

## Revendications

1. Appareil d'entraînement et de thérapie sensorimoteur, avec un châssis stationnaire (1 ; 40), sur lequel sont montés un cadre à bascule (10) pouvant basculer le long d'un premier axe de basculement (4), au moins une surface d'appui au sol (20) oscillante pouvant être déplacée par un utilisateur par le pied ainsi que des moyens de maintien ou de déplacement (42 ; 44) pouvant être saisis par l'utilisateur par la main, dans lequel un mécanisme de limitation (17 ; 8) est prévu pour limiter la déviation du déplacement de basculement du cadre à bascule (10) le long du premier axe de basculement (4), qui comprend des éléments de liaison (8) flexibles, qui relient des côtés longitudinaux (16), s'étendant de manière parallèle par rapport au premier axe de basculement (4), du cadre à bascule (10) au châssis stationnaire (1 ; 40), **caractérisé en ce que** la surface d'appui au sol est réalisée en tant que plaque d'appui au sol (20) rigide en flexion et maintenue de manière suspendue sur le cadre à bascule (10) et montée de manière à pouvoir osciller.

2. Appareil d'entraînement et de thérapie selon la revendication 1, **caractérisé en ce que** la plaque d'appui au sol (20) est montée de manière à pouvoir osciller au moyen d'éléments de ressort (23) sur des côtés (12) se faisant face du cadre à bascule (10).

3. Appareil d'entraînement et de thérapie selon la revendication 2, **caractérisé en ce qu'**au moins une partie des éléments de ressort (23) est conçue en tant que ressorts de traction.

4. Appareil d'entraînement et de thérapie selon la revendication 2 ou 3, **caractérisé en ce que** des éléments de ressort (23) peuvent être employés en un nombre différent, sur des positions différentes et avec plusieurs intensités de ressort.

5. Appareil d'entraînement et de thérapie selon l'une quelconque des revendications 2 à 4, **caractérisé en ce qu'**un mécanisme d'ajustement (13) est prévu, au moyen duquel la précontrainte des éléments de ressort (23) peut être réglée.

6. Appareil d'entraînement et de thérapie selon l'une quelconque des revendications précédentes, **caractérisé en ce qu'**une planche (30) pouvant basculer le long d'un deuxième axe de basculement (34) peut être montée sur la plaque d'appui au sol (20).

7. Appareil d'entraînement et de thérapie selon la revendication 6, **caractérisé en ce que** le premier axe de basculement (4) et le deuxième axe de basculement (34) s'étendent de manière coaxiale l'un par rapport à l'autre.

8. Appareil d'entraînement et de thérapie selon la revendication 6 ou 7, **caractérisé en ce que** le côté supérieur (25) de la plaque d'appui au sol (20) est pourvu d'au moins deux cavités (28) ouvertes vers le haut, dont la ligne de liaison au point central s'étend de manière parallèle par rapport au deuxième axe de basculement (34) et dans lesquelles des contre-pièces (38) prévues sur le côté inférieur de la planche (30) dépassent en formant un mécanisme de basculement.

9. Appareil d'entraînement et de thérapie selon l'une quelconque des revendications précédentes, **caractérisé en ce que** la plaque d'appui au sol (20) présente un rebord élevé (29) sur deux côtés se faisant face.

10. Appareil d'entraînement et de thérapie selon l'une quelconque des revendications précédentes, **caractérisé en ce qu'**un mécanisme d'arrêt (5) est prévu, au moyen duquel le cadre à bascule (10) peut être arrêté sur le châssis stationnaire (1 ; 40).

11. Appareil d'entraînement et de thérapie selon l'une quelconque des revendications précédentes, **caractérisé en ce que** les moyens de maintien ou de déplacement comprennent des mains courantes (42), qui s'étendent au-dessus de la plaque d'appui au sol (20) et latéralement par rapport à celle-ci.

12. Appareil d'entraînement et de thérapie selon l'une quelconque des revendications précédentes, **caractérisé en ce que** les moyens de maintien ou de déplacement comprennent des bandes d'entraînement (44) flexibles.

13. Appareil d'entraînement et de thérapie selon l'une quelconque des revendications précédentes, **caractérisé en ce qu'**au moins une partie des bandes d'entraînement (44) flexibles est fixée sur un chariot (62), qui peut être déplacé le long d'un rail (61).
